# FASCICULE DE BREVET EUROPEEN

(11) **EP 4 501 157 B1**
(45) Date de publication et mention de la délivrance du brevet: **04.03.2026**
(21) Numéro de dépôt: 24188902.1
(22) Date de dépôt: 16.07.2024
(51) Int. Cl.: A41F 9/00, A41D 15/00

(54) **CEINTURE DE MAROQUINERIE RÉVERSIBLE**
UMKEHRBARER LEDERGÜRTEL
REVERSIBLE LEATHER BELT

(30) Priorité: 31.07.2023 FR 2308282
(43) Date de publication de la demande: 05.02.2025
(73) Titulaire: Hermes Sellier, 75008 Paris (FR)
(72) Inventeur: WIESMANN, Peter, 75011 PARIS (FR)
(74) Mandataire: Santarelli

(56) Documents cités:
- FR-A- 1 467 174
- US-A- 2 396 329
- US-A- 2 586 457
- US-A- 3 026 533

## Description

L'invention concerne une ceinture de maroquinerie.

Elle concerne plus particulièrement une ceinture de maroquinerie réversible.

### ÉTAT DE LA TECHNIQUE

Une ceinture comporte généralement un ruban présentant une première face et une deuxième face opposée à la première face, le ruban présentant une longueur déterminée et s'étendant entre une première extrémité repliée et une deuxième extrémité non repliée qui est opposée à la première extrémité repliée.

Une telle ceinture comporte également un mécanisme de fermeture de la ceinture formé par une boucle assujettie mécaniquement en rotation à la première extrémité repliée du ruban, et par un ardillon monté mobile en rotation sur la boucle au niveau de la première extrémité repliée du ruban.

Une telle ceinture comporte en outre une pluralité d'orifices ménagés à distance l'un de l'autre selon un écart déterminé, à l'opposé de la boucle et de l'ardillon, du côté de la deuxième extrémité, et prévus pour recevoir l'ardillon lorsque la deuxième extrémité du ruban est introduite dans la boucle de sorte à réaliser la fermeture du ruban de la ceinture.

Une telle ceinture comporte généralement aussi un ou plusieurs passants qui sont montés sur le ruban, par exemple mobiles dans un espace délimité par la première extrémité repliée.

Certaines ceintures sont dites réversibles. Cela signifie qu'elles peuvent être portées avec la première face visible ou bien avec la deuxième face visible.

En particulier, on connaît du brevet américain US 2,676,379 une ceinture telle que celle décrite ci-dessus et comportant en outre une fente ménagée débouchant dans le ruban depuis la première extrémité et en regard d'une zone pivot où l'ardillon est mobile en rotation par rapport à la boucle.

Le document FR1467174A divulgue une ceinture réversible selon le préambule de la revendication 1.

Ainsi, l'ardillon peut être articulé en rotation au travers de la fente pour se trouver soit du côté de la première face du ruban, soit du côté de la deuxième face du ruban, de sorte que la ceinture peut être utilisée de manière réversible.

### EXPOSÉ DE L'INVENTION

L'invention vise à fournir une ceinture de maroquinerie réversible, du type de celle décrite ci-dessus, qui soit particulièrement simple et commode tant à la fabrication qu'à l'utilisation.

À cet effet, l'invention a pour objet une ceinture de maroquinerie réversible comportant un ruban présentant une première face et une deuxième face opposée à la première face, le ruban présentant une longueur déterminée et s'étendant entre une première extrémité et une deuxième extrémité opposée à la première extrémité, le ruban comportant une fente s'étendant depuis la première extrémité et débouchant sur la première face et sur la deuxième face, la ceinture de maroquinerie réversible comportant en outre un passant monté mobile en translation sur le ruban, une boucle assujettie mécaniquement en rotation à la première extrémité du ruban, et un ardillon assujetti mécaniquement en rotation à la première extrémité du ruban et mobile par rapport à la boucle et au travers de la fente ; la ceinture de maroquinerie réversible étant caractérisée en ce que la première extrémité du ruban est libre et non repliée, et le ruban est pourvu d'au moins une première portion présentant une première largeur et d'au moins une deuxième portion amincie présentant une deuxième largeur inférieure à la première largeur, s'étendant depuis la première extrémité libre et non repliée et rejoignant la première portion, avec le passant qui est monté mobile en translation sur la deuxième portion amincie de sorte à être interposé entre la boucle et la première portion du ruban et qui est accessible aussi bien depuis la première face du ruban que depuis la deuxième face du ruban.

La ceinture selon l'invention combine le fait d'avoir l'ardillon mobile au travers de la fente ménagée dans le ruban ainsi que la deuxième portion amincie du ruban le long de laquelle est mobile en translation le passant. En outre, dans la ceinture selon l'invention, chacune de la fente et de la deuxième portion amincie s'étendent depuis la première extrémité libre et non repliée du ruban, à laquelle est articulée en rotation la boucle et l'ardillon.

Une telle combinaison permet d'utiliser la ceinture de manière réversible, tout en simplifiant sa fabrication et son utilisation.

Des caractéristiques préférées, simples, commodes et économiques de la ceinture selon l'invention sont présentées ci-après.

Le ruban peut présenter une épaisseur déterminée sur sa longueur déterminée, formée d'une première bande de matière et d'une deuxième bande de matière disposées l'une contre l'autre et assujetties mécaniquement l'une avec l'autre, avec la boucle qui est partiellement prise en sandwich entre la première bande de matière et la deuxième bande de matière, au niveau de la première extrémité libre et non repliée.

La première bande de matière et la deuxième bande de matière peuvent être réalisées en une seule pièce repliée sur elle-même et la boucle peut être prise en sandwich au niveau du pli.

La première bande de matière et la deuxième bande de matière peuvent être distinctes l'une de l'autre et se rejoignent au niveau de la première extrémité libre et non repliée du ruban par un ajout de matière recouvrant au moins partiellement la boucle.

La première bande de matière et la deuxième bande de matière peuvent être cousues l'une avec l'autre sur des bords du ruban et la fente peut être au moins partiellement entourée d'un trait de couture additionnel.

La première portion et la deuxième portion amincie peuvent se rejoindre au niveau d'une première portion de jonction présentant une largeur variable diminuant depuis la première portion vers la deuxième portion amincie.

La première portion de jonction peut présenter un bord en biseau ou un bord incurvé.

La première face du ruban peut présenter un premier motif et/ou une première teinte et la deuxième face du ruban peut présenter un deuxième motif différent du premier motif et/ou une deuxième teinte différente de la première teinte.

Le ruban peut comporter une pluralité d'orifices traversants, qui sont ménagés débouchant sur la première face et sur la deuxième face et à distance l'un de l'autre selon un écart déterminé depuis la deuxième extrémité, chaque orifice traversant étant configuré pour recevoir l'ardillon lorsque la deuxième extrémité du ruban est introduite dans la boucle, de sorte à réaliser la fermeture de la ceinture.

Le ruban peut être pourvu d'au moins une troisième portion amincie présentant une troisième largeur inférieure à la première largeur et s'étendant depuis la deuxième extrémité et/ou étant interposée entre deux sections de la première portion.

Le passant peut être pourvu d'une structure fermée de matière définissant au moins un orifice traversant qui présente une forme sensiblement rectangulaire ayant une première dimension en profondeur supérieure à deux fois l'épaisseur déterminée du ruban et une deuxième dimension en largeur supérieure à la deuxième largeur de la deuxième portion amincie et inférieure à la première largeur de la première portion du ruban.

Le passant peut comporter un premier organe en forme de H situé sur la première face du ruban et orienté selon la longueur et/ou la largeur du ruban, un deuxième organe en forme de H situé sur la deuxième face du ruban et orienté selon la longueur et/ou la largeur du ruban, et une pluralité de pontets rejoignant chacun le premier organe en forme de H et le deuxième organe en forme de H.

La boucle peut être formée d'un cadre comportant une première portion en forme d'arc en fer à cheval et présentant une première extrémité et une deuxième extrémité opposée à la première extrémité, et une deuxième portion droite rejoignant la première extrémité et la deuxième extrémité de la première portion en forme d'arc en fer à cheval et étant assujettie mécaniquement en rotation à la première extrémité du ruban.

La première portion en forme d'arc en fer à cheval et la deuxième portion droite peuvent délimiter une ouverture d'introduction de la deuxième extrémité du ruban dans le cadre de la boucle.

L'ardillon peut être assujetti mécaniquement en rotation autour de la deuxième portion droite du cadre formant la boucle.

### BRÈVE DESCRIPTION DES FIGURES

La figure 1 représente schématiquement et en perspective, une vue d'ensemble d'une ceinture de maroquinerie réversible conforme à l'invention dans une position ouverte avec la première face apparente d'un ruban de la ceinture.
La figure 2 est une vue similaire à la figure 1, avec la ceinture de maroquinerie réversible dans une position fermée.
La figure 3 représente schématiquement et partiellement, en vue de face, un détail au niveau d'une première extrémité de la ceinture de maroquinerie réversible visible sur la figure 1.
La figure 4 est une vue similaire à la figure 3 mais avec la deuxième face du ruban apparente.
La figure 5 représente schématiquement et partiellement, en vue de dessus, le détail visible sur la figure 4.
La figure 6 est une vue similaire à la figure 5, dans laquelle l'ardillon est tourné de quasiment 180° et se trouve dans la fente de la ceinture de maroquinerie réversible.
La figure 7 est une vue similaire aux figures 5 et 6, dans laquelle l'ardillon est tourné davantage de 180° par rapport à l'ardillon sur la figure 6.
La figure 8 est une vue similaire à la figure 2 mais avec la deuxième face du ruban apparente à la place de la première face du ruban.

### DESCRIPTION DÉTAILLÉE DE L'INVENTION

Les figures 1 et 2 illustrent une ceinture de maroquinerie 1 réversible, respectivement dans une configuration ouverte et dans une configuration fermée, comportant un ruban 2, un passant 3 monté coulissant sur le ruban 2, une boucle 4 assujettie mécaniquement en rotation par rapport au ruban 2 et un ardillon 5 assujetti mécaniquement en rotation par rapport au ruban 2 et par rapport à la boucle 4.

Le ruban 2 présente une première face 6 et une deuxième face 7 opposée à la première face 6.

La première face 6 du ruban 2 présente un premier motif et une première teinte, tandis que la deuxième face du ruban présente un deuxième motif différent du premier motif et une deuxième teinte différente de la première teinte.

Le ruban 2 présente une longueur déterminée et s'étend entre une première extrémité 8 et une deuxième extrémité 9 opposée à la première extrémité 8.

La première extrémité 8 du ruban 2 est libre, et notamment non repliée.

En d'autres termes, la première extrémité 8 ne comporte pas de repli de matière sur une des première face 6 et deuxième face 7 du ruban 2, de telle sorte que le passant 3 n'est pas bloqué dans un espace ménagé par un tel repli de matière.

Dans l'exemple illustré, la deuxième extrémité 9 du ruban 2 est libre et en forme de pointe de flèche, et comporte des bords incurvés.

Le ruban 2 comporte une fente 10 s'étendant depuis la première extrémité 8 et débouchant sur la première face 6 et sur la deuxième face 7.

La fente 10 est configurée pour permettre à l'ardillon 5 d'être accessible aussi bien au niveau de la première face 6 qu'au niveau de la deuxième face 7 du ruban 2 (voir ci-après plus en détail).

Le ruban 2 est pourvu d'une première portion 11 présentant une première largeur et d'une deuxième portion amincie 12 présentant une deuxième largeur inférieure à la première largeur.

La deuxième portion amincie 12 s'étend depuis la première extrémité libre 8 et rejoint la première portion 11 du ruban 2.

La deuxième portion amincie 12 s'étend sur une deuxième longueur déterminée, par exemple comprise entre 1/10 et 1/5 de la longueur déterminée du ruban 2.

En particulier, la fente 10 du ruban 2 s'étend ici uniquement sur la deuxième portion amincie 12.

Dans l'exemple illustré, la première portion 11 et la deuxième portion amincie 12 se rejoignent au niveau d'une première portion de jonction 13 présentant une largeur variable diminuant depuis la première portion 11 vers la deuxième portion amincie 12.

La première portion de jonction 13 présente ici un bord en biseau.

Dans l'exemple illustré, le ruban 2 est pourvu d'une troisième portion amincie 14 présentant une troisième largeur inférieure à la première largeur de la première portion 11 et s'étendant depuis la deuxième extrémité 9.

La troisième portion amincie 14 et la deuxième portion amincie 12 sont ici séparées par la première portion 11.

La troisième largeur de la troisième portion amincie 14 est sensiblement identique à la deuxième largeur de la deuxième portion amincie 12.

Dans l'exemple illustré, la troisième portion amincie 14 et la première portion 11 se rejoignent au niveau d'une deuxième portion de jonction 15.

La deuxième portion de jonction 15 présente ici une largeur variable qui diminue depuis la première portion 11 vers la troisième portion amincie 14, et un bord en biseau.

Dans l'exemple illustré, le ruban 2 comporte une pluralité d'orifices traversants 16, qui sont ménagés débouchant sur la première face 6 et sur la deuxième face 7 et à distance l'un de l'autre selon un écart déterminé depuis la deuxième extrémité 9.

Le ruban 2 comporte ici cinq orifices traversants 16, qui sont ménagés dans la troisième portion amincie 14.

Chaque orifice traversant 16 est configuré pour recevoir l'ardillon 5 lorsque la deuxième extrémité 9 du ruban 2 est introduite dans la boucle 4, de sorte à réaliser la fermeture de la ceinture de maroquinerie 1 (figure 2).

Le passant 3 est monté mobile en translation sur la deuxième portion amincie 12 du ruban 2 et est accessible aussi bien depuis la première face 6 que depuis la deuxième face 7 du ruban 2.

En d'autres termes, le passant 3 est interposé entre la boucle 4 et la première portion 11 du ruban 2 de telle sorte que le passant 3 est mobile en translation uniquement sur la deuxième portion amincie 12 du ruban 2, et ici en particulier entre la boucle 4 et la première portion de jonction 13 du ruban 2.

La course du passant 3 sur le ruban 2 est donc limitée.

Le passant 3 est configuré pour maintenir le ruban 2 au niveau de sa deuxième extrémité 9 contre la deuxième portion amincie 12.

La boucle 4 est assujettie mécaniquement en rotation à la première extrémité 8 du ruban 2.

L'ardillon 5 est assujetti mécaniquement en rotation à la première extrémité 8 du ruban 2 et est mobile par rapport à la boucle 4 et au travers de la fente 10 du ruban 2.

En d'autres termes, l'ardillon 5 peut traverser la fente 10 de l'une à l'autre des première face 6 et deuxième face 7 du ruban 2, de sorte que l'ardillon 5 peut venir en butée contre la boucle 4 du côté de la première face 6 ou de la deuxième face 7 du ruban 2.

Ainsi, la boucle 4 et l'ardillon 5 forment un mécanisme d'ouverture et de fermeture de la ceinture de maroquinerie 1 réversible.

Dans la configuration ouverte, telle qu'illustrée sur la figure 1, la deuxième extrémité 9 du ruban 2 se trouve à distance de la première extrémité 8 et n'est pas introduite dans la boucle 4.

Dans la configuration fermée, telle qu'illustrée sur la figure 2, la deuxième extrémité 9 du ruban 2 est introduite dans la boucle 4 et le passant 3, et l'ardillon 5 est introduit dans un orifice traversant 16 choisi parmi la pluralité d'orifices traversants 16 et est en contact contre la boucle 4.

En références aux figures 3 et 4, on va décrire plus en détail chacun du ruban 2, du passant 3, de la boucle 4 et de l'ardillon 5 de la ceinture de maroquinerie 1 réversible.

Le ruban 2 présente une épaisseur déterminée sur sa longueur déterminée, qui est formée d'une première bande de matière et d'une deuxième bande de matière.

En particulier, la première bande de matière présente la première face 6 du ruban 2 et la deuxième bande de matière présente la deuxième face 7 du ruban 2.

La première bande de matière et la deuxième bande de matière sont disposées l'une contre l'autre et assujetties mécaniquement l'une avec l'autre, avec la boucle 4 qui est partiellement prise en sandwich entre la première bande de matière et la deuxième bande de matière, au niveau de la première extrémité 8 du ruban 2.

En particulier, la première bande de matière et la deuxième bande de matière sont réalisées en une seule pièce repliée sur elle-même avec la boucle 4 qui est ici prise en sandwich au niveau d'un pli 17.

En d'autres termes, la première bande de matière et la deuxième bande de matière sont ici symétriques l'une par rapport à l'autre.

Le pli 17 formé par la première bande de matière et la deuxième bande de matière définit la première extrémité 8 du ruban 2.

Ainsi, la fente 10 traverse à la fois la première bande de matière et la deuxième bande de matière.

Dans l'exemple illustré, la première bande de matière et la deuxième bande de matière sont cousues l'une à l'autre par un premier trait de couture 18 à proximité des bords du ruban 2 et le long de la longueur déterminée du ruban 2.

Dans l'exemple illustré, la fente 10 est partiellement entourée d'un deuxième trait de couture 19, dit trait de couture additionnel.

Le deuxième trait de couture 19 est configuré pour assujettir mécaniquement la première bande de matière et la deuxième bande de matière du ruban 2 localement autour de la fente 10.

Dans l'exemple illustré, le passant 3 est pourvu d'une structure fermée de matière définissant un orifice traversant 20 présentant une forme sensiblement rectangulaire ayant une première dimension en profondeur supérieure à deux fois l'épaisseur déterminée du ruban 2, et une deuxième dimension en largeur supérieure à la deuxième largeur de la deuxième portion amincie 12 et inférieure à la première largeur de la première portion 11 du ruban 2.

L'orifice traversant 20 est configuré pour accueillir la deuxième portion amincie 12, de sorte à former avec la première face 6 du ruban 2 un premier espace de réception de la deuxième extrémité 9 du ruban 2, et à former avec la deuxième face 7 du ruban 2 un deuxième espace de réception de la deuxième extrémité 9 du ruban 2.

Les premier et deuxième espaces de réception de la deuxième extrémité 9 du ruban 2 sont configurés pour accueillir et maintenir la deuxième extrémité 9 du ruban 2 dans la configuration fermée de la ceinture de maroquinerie 1 réversible.

Dans l'exemple illustré, le passant 3 comporte un premier organe en forme de H 21 situé sur la première face 6 du ruban 2 et un deuxième organe en forme de H 22 situé sur la deuxième face 7 du ruban 2.

Le premier organe en forme de H 21 est orienté selon la longueur du ruban 2, tandis que le deuxième organe en forme de H 22 est orienté selon la largeur du ruban 2.

Le premier organe en forme de H 21 et le deuxième organe en forme de H 22 comporte chacun une première branche 25, une deuxième branche 26 parallèle à la première branche 25 et une troisième branche 27 rejoignant, notamment ici de manière médiane, la première branche 25 et la deuxième branche 26.

La première branche 25 de chacun du premier organe en forme de H 21 et du deuxième organe en forme de H 22 présente une première extrémité et une deuxième extrémité opposée à la première extrémité.

La deuxième branche 26 de chacun du premier organe en forme de H 21 et du deuxième organe en forme de H 22 présente une troisième extrémité et une quatrième extrémité opposée à la troisième extrémité.

En particulier, la première extrémité et la deuxième extrémité de la première branche 25 du premier organe en forme de H 21 sont alignées entre elles selon la longueur du ruban 2, tandis que la première extrémité et la deuxième extrémité de la première branche 25 du deuxième organe en forme de H 22 sont alignées entre elles selon la largeur du ruban 2.

De manière similaire, la troisième extrémité et la quatrième extrémité de la deuxième branche 26 du premier organe en forme de H 21 sont ici alignées entre elles selon la longueur du ruban 2, tandis que la troisième extrémité et la quatrième extrémité de la deuxième branche 26 du deuxième organe en forme de H 22 sont ici alignées entre elles selon la largeur du ruban 2.

Dans l'exemple illustré, le passant 3 comporte en outre une pluralité de pontets rejoignant chacun le premier organe en forme de H 21 situé sur la première face 6 et le deuxième organe en forme de H 22 situé sur la deuxième face 7 du ruban 2.

En particulier, la pluralité de pontets comporte ici un premier pontet 32 rejoignant la première branche 25 du premier organe en forme de H 21 à la première branche 25 du deuxième organe en forme de H 22, un deuxième pontet 33 adjacent au premier pontet 32 et rejoignant la première branche 25 du premier organe en forme de H 21 à la deuxième branche 26 du deuxième organe en forme de H 22, un troisième pontet 34 opposé au premier pontet 32 et rejoignant la deuxième branche 26 du premier organe en forme de H 21 à la première branche 25 du deuxième organe en forme de H 22, et un quatrième pontet 35 opposé au deuxième pontet 33, adjacent au troisième pontet 34 et rejoignant la deuxième branche 26 du premier organe en forme de H 21 à la deuxième branche 26 du deuxième organe en forme de H 22.

En particulier, le premier pontet 32 rejoint la première extrémité du premier organe en forme de H 21 et la première extrémité du deuxième organe en forme de H 22, le deuxième pontet 33 rejoint la deuxième extrémité du premier organe en forme de H 21 et la troisième extrémité du deuxième organe en forme de H 22, le troisième pontet 34 rejoint la troisième extrémité du premier organe en forme de H 21 et la deuxième extrémité du deuxième organe en forme de H 22, et le quatrième pontet 35 rejoint la quatrième extrémité du premier organe en forme de H 21 et la quatrième extrémité du deuxième organe en forme de H 22.

Dans l'exemple illustré, la boucle 4 est formée d'un cadre 36 comportant une première portion 37 en forme d'arc en fer à cheval et présentant une première extrémité 38 et une deuxième extrémité 39 opposée à la première extrémité 38, et une deuxième portion droite (non visible sur les figures 1 à 8) rejoignant la première extrémité 38 et la deuxième extrémité 39 de la première portion 37 en forme d'arc en fer à cheval et étant assujettie mécaniquement en rotation à la première extrémité 38 du ruban 2.

En d'autres termes, la deuxième portion droite du cadre 36 de la boucle 4 est prise en sandwich au niveau du pli 17.

La première portion 37 en forme d'arc en fer à cheval et la deuxième portion droite délimitent une ouverture d'introduction 40 de la deuxième extrémité 6 du ruban 2 dans le cadre 36 de la boucle 4.

Dans l'exemple illustré, l'ardillon 5 comporte une tige 41 présentant une première extrémité libre 42 et une deuxième extrémité 43 opposée à la première extrémité 42, et une portion de montage 44 s'étendant depuis la deuxième extrémité 43.

La première extrémité libre 42 de l'ardillon 5 est configurée pour venir en butée contre la boucle 4, et notamment du côté de la première face 6 ou du côté de la deuxième face 7.

La portion de montage 44 est configurée pour être assujettie mécaniquement à la deuxième portion droite du cadre 36 de la boucle 4.

La portion de montage 44 est pourvue d'un orifice de montage traversant (non visible sur les figures 1 à 8), qui est configuré pour accueillir la deuxième portion droite du cadre 36 de la boucle 4, de sorte à assujettir mécaniquement en rotation l'ardillon 5 à la boucle 4.

On va à présent d'écrire en références aux figures 5 à 7 un déplacement de l'ardillon 5 nécessaire pour réaliser un changement de face apparente de la ceinture de maroquinerie 1 réversible, en particulier ici pour rendre la deuxième face 7 apparente à la place de la première face 6 du ruban 2.

Sur la figure 5, l'ardillon 5 est dans une première position en butée contre la boucle 4 du côté de la première face 6 du ruban 2, et en particulier contre la première portion 37 en forme d'arc en fer à cheval du cadre 36 de la boucle 4.

Sur la figure 6, l'ardillon 5 est tourné de quasiment 180° par rapport à sa première position dans la figure 5, et se trouve dans une deuxième position dans la fente 10 du ruban 2.

Sur la figure 7, l'ardillon 5 est tourné à nouveau de quasiment 180° par rapport à sa deuxième position dans la figure 6, toujours dans un même sens de rotation, de sorte à traverser complétement la fente 10 du ruban 2 et venir dans une troisième position en buté contre la boucle 4 du côté de la deuxième face 7 du ruban 2, et en particulier contre la première portion 37 en forme d'arc en fer à cheval du cadre 36 de la boucle 4.

On notera en référence à la figure 8, que la ceinture de maroquinerie 1 réversible est dans une configuration fermée comme illustrée sur la figure 2 mais avec pour face apparente la deuxième face 7 à la place de la première face 6 du ruban 2, et que ce changement de face apparente est notamment rendu possible par le déplacement de l'ardillon 5 tel que décrit ci-dessus.

La ceinture de maroquinerie 1 réversible décrite ci-dessus combine donc le fait d'avoir l'ardillon 5 mobile au travers de la fente 10 ménagée dans le ruban 2 ainsi que la deuxième portion amincie 12 du ruban 2 le long de laquelle est mobile en translation le passant 3.

Une telle combinaison permet d'utiliser la ceinture de maroquinerie 1 de manière réversible, tout en simplifiant sa fabrication et son utilisation.

Des variantes non illustrées sont décrites ci-dessous.

La première face du ruban peut présenter un premier motif et une première teinte et la deuxième face du ruban peut présenter un deuxième motif identique au premier motif et une deuxième teinte différente de la première teinte.

La première face du ruban peut présenter un premier motif et une première teinte et la deuxième face du ruban peut présenter un deuxième motif différent du premier motif et une deuxième teinte identique à la première teinte.

La première bande de matière et la deuxième bande de matière peuvent être distinctes l'une de l'autre et être jointes à la première extrémité libre et non repliée du ruban par un ajout de matière recouvrant au moins partiellement la boucle.

La première portion de jonction peut présenter un bord incurvé ou de forme quelconque adaptée.

La fente peut s'étendre sur la deuxième portion amincie et la première portion du ruban.

Le ruban peut être pourvu d'au moins une troisième portion amincie présentant une troisième largeur inférieure à la première largeur de la première portion et étant interposée entre deux sections de la première portion.

La deuxième portion de jonction peut présenter un bord incurvé ou de forme quelconque.

La ceinture de maroquinerie peut comporter en outre au moins un deuxième passant monté mobile en translation sur l'au moins une troisième portion amincie.

La boucle peut ici être formée d'un cadre ayant une forme rectangulaire ou de forme quelconque.

L'ardillon peut comporter une portion de montage repliée autour de la deuxième portion droite du cadre de la boucle.

Plus généralement, l'invention ne se limite pas aux exemples décrits et représentés, mais est uniquement défini par les revendications.

## Revendications

1. Ceinture de maroquinerie réversible (1) comportant un ruban (2) présentant une première face (6) et une deuxième face (7) opposée à la première face (6), le ruban (2) présentant une longueur déterminée et s'étendant entre une première extrémité (8) et une deuxième extrémité (9) opposée à la première extrémité (8), le ruban (2) comportant une fente (10) s'étendant depuis la première extrémité (8) et débouchant sur la première face (6) et sur la deuxième face (7), la ceinture de maroquinerie réversible (1) comportant en outre un passant (3) monté mobile en translation sur le ruban (2), une boucle (4) assujettie mécaniquement en rotation à la première extrémité (8) du ruban (2), et un ardillon (5) assujetti mécaniquement en rotation à la première extrémité (8) du ruban (2) et mobile par rapport à la boucle (4) et au travers de la fente (10); la ceinture de maroquinerie réversible (1) étant **caractérisée en ce que** la première extrémité (8) du ruban (2) est libre et non repliée, et le ruban (2) est pourvu d'au moins une première portion (11) présentant une première largeur et d'au moins une deuxième portion amincie (12) présentant une deuxième largeur inférieure à la première largeur, s'étendant depuis la première extrémité (8) libre et non repliée et rejoignant la première portion (11), avec le passant (3) qui est monté mobile en translation sur la deuxième portion amincie (12) de sorte à être interposé entre la boucle (4) et la première portion (11) du ruban (2) et qui est accessible aussi bien depuis la première face (6) du ruban (2) que depuis la deuxième face (7) du ruban.

2. Ceinture de maroquinerie selon la revendication 1, **caractérisée en ce que** le ruban (2) présente une épaisseur déterminée sur sa longueur déterminée, formée d'une première bande de matière et d'une deuxième bande de matière disposées l'une contre l'autre et assujetties mécaniquement l'une avec l'autre, avec la boucle (4) qui est partiellement prise en sandwich entre la première bande de matière et la deuxième bande de matière, au niveau de la première extrémité (11) libre et non repliée.

3. Ceinture de maroquinerie selon la revendication 2, **caractérisée en ce que** la première bande de matière et la deuxième bande de matière sont réalisées en une seule pièce repliée sur elle-même et la boucle (4) est prise en sandwich au niveau du pli (17).

4. Ceinture de maroquinerie selon la revendication 2, **caractérisée en ce que** la première bande de matière et la deuxième bande de matière sont distinctes l'une de l'autre et se rejoignent au niveau de la première extrémité (8) libre et non repliée du ruban (2) par un ajout de matière recouvrant au moins partiellement la boucle (4).

5. Ceinture de maroquinerie selon l'une quelconque des revendications 2 à 4, **caractérisée en ce que** la première bande de matière et la deuxième bande de matière sont cousues l'une avec l'autre sur des bords du ruban (2) et la fente (10) est au moins partiellement entourée d'un trait de couture additionnel (19).

6. Ceinture de maroquinerie selon l'une quelconque des revendications 1 à 5, **caractérisée en ce que** la première portion (11) et la deuxième portion amincie (12) se rejoignent au niveau d'une première portion de jonction (13) présentant une largeur variable diminuant depuis la première portion (11) vers la deuxième portion amincie (12).

7. Ceinture de maroquinerie selon la revendication 6, **caractérisée en ce que** la première portion de jonction (13) présente un bord en biseau ou un bord incurvé.

8. Ceinture de maroquinerie selon l'une quelconque des revendications 1 à 7, **caractérisée en ce que** la première face (6) du ruban (2) présente un premier motif et/ou une première teinte et la deuxième face (7) du ruban (2) présente un deuxième motif différent du premier motif et/ou une deuxième teinte différente de la première teinte.

9. Ceinture de maroquinerie selon l'une quelconque des revendications 1 à 8, **caractérisée en ce que** le ruban (2) comporte une pluralité d'orifices traversants (16), qui sont ménagés débouchant sur la première face (6) et sur la deuxième face (7) et à distance l'un de l'autre selon un écart déterminé depuis la deuxième extrémité (9), chaque orifice traversant (16) étant configuré pour recevoir l'ardillon (5) lorsque la deuxième extrémité (9) du ruban (2) est introduite dans la boucle (4), de sorte à réaliser la fermeture de la ceinture (1).

10. Ceinture de maroquinerie selon l'une quelconque des revendications 1 à 9, **caractérisée en ce que** le ruban (2) est pourvu d'au moins une troisième portion amincie (14) présentant une troisième largeur inférieure à la première largeur et s'étendant depuis la deuxième extrémité (9) ou étant interposée entre deux sections de la première portion (11).

11. Ceinture de maroquinerie selon l'une quelconque des revendications 1 à 10, **caractérisée en ce que** le passant (3) est pourvu d'une structure fermée de matière définissant au moins un orifice traversant (20) qui présente une forme sensiblement rectangulaire ayant une première dimension en profondeur supérieure à deux fois l'épaisseur déterminée du ruban (2) et une deuxième dimension en largeur supérieure à la deuxième largeur de la deuxième portion amincie (12) et inférieure à la première largeur de la première portion (11) du ruban (2).

12. Ceinture de maroquinerie selon l'une quelconque des revendications 1 à 11, **caractérisée en ce que** le passant (3) comporte un premier organe en forme de H (21) situé sur la première face (6) du ruban (2) et orienté selon la longueur et/ou la largeur du ruban (2), un deuxième organe en forme de H (22) situé sur la deuxième face (7) du ruban (2) et orienté selon la longueur et/ou la largeur du ruban (2), et une pluralité de pontets (32, 33, 34, 35) rejoignant chacun le premier organe en forme de H (21) et le deuxième organe en forme de H (22).

13. Ceinture de maroquinerie selon l'une quelconque des revendications 1 à 12, **caractérisée en ce que** la boucle (4) est formée d'un cadre (36) comportant une première portion (37) en forme d'arc en fer à cheval et présentant une première extrémité (38) et une deuxième extrémité (39) opposée à la première extrémité (38), et une deuxième portion droite rejoignant la première extrémité (38) et la deuxième extrémité (39) de la première portion (37) en forme d'arc en fer à cheval et étant assujettie mécaniquement en rotation à la première extrémité (8) du ruban (2).

14. Ceinture de maroquinerie selon la revendication 13, **caractérisée en ce que** la première portion (37) en forme d'arc en fer à cheval et la deuxième portion droite délimitent une ouverture d'introduction (40) de la deuxième extrémité (9) du ruban (2) dans le cadre (36) de la boucle (4).

15. Ceinture de maroquinerie selon l'une des revendications 13 et 14, **caractérisée en ce que** l'ardillon (5) est assujetti mécaniquement en rotation autour de la deuxième portion droite du cadre (36) formant la boucle (4).

## Patentansprüche

1. Wendbarer Ledergürtel (1), der ein Band (2) aufweist, das eine erste Seite (6) und eine zweite der ersten Seite (6) gegenüberliegende Seite (7) besitzt, wobei das Band (2) eine bestimmte Länge besitzt und sich zwischen einem ersten Ende (8) und einem zweiten Ende (9) erstreckt, das dem ersten Ende (8) gegenübersteht, wobei das Band (2) einen Schlitz (10) aufweist, der sich von dem ersten Ende (8) erstreckt und auf der ersten Seite (6) und auf der zweiten Seite (7) ausläuft, wobei der wendbare Ledergürtel (1) ferner einen an dem Band (2) translatorisch beweglich angebrachten Durchgang (3), eine an dem ersten Ende (8) des Bandes (2) mechanisch drehbar befestigte Schlaufe (4) und einen an dem ersten Ende (8) des Bandes (2) mechanisch drehbar befestigten und relativ zu der Schlaufe (4) und durch den Schlitz (10) beweglichen Haken (5) aufweist; wobei der wendbare Ledergürtel (1) **dadurch gekennzeichnet ist, dass** das erste Ende (8) des Bandes (2) frei und nicht gefaltet ist, und das Band (2) mindestens einen ersten Abschnitt (11) mit einer ersten Breite und mindestens einen zweiten verdünnten Abschnitt (12) mit einer zweiten Breite, die kleiner als die erste Breite ist, besitzt, der sich von dem ersten freien und nicht gefalteten Ende (8) erstreckt und den ersten Abschnitt (11), mit der Schlaufe (3), die translatorisch beweglich an dem zweiten verdünnten Abschnitt (12) angebracht ist, so dass sie zwischen der Schlaufe (4) und dem ersten Abschnitt (11) des Bandes (2) eingelegt ist und die sowohl von der ersten Seite (6) des Bandes (2) als auch von der zweiten Seite (7) des Bandes zugänglich ist.

2. Ledergürtel nach Anspruch 1, **dadurch gekennzeichnet, dass** das Band (2) über seine bestimmte Länge eine bestimmte Dicke besitzt, die aus einem ersten Materialstreifen und einem zweiten Materialstreifen gebildet wird, die aneinander angeordnet und mechanisch miteinander befestigt sind, wobei die Schlaufe (4) teilweise zwischen dem ersten Materialstreifen und dem zweiten Materialstreifen an dem ersten freien, nicht gefalteten Ende (11) angeordnet ist.

3. Ledergürtel nach Anspruch 2, **dadurch gekennzeichnet, dass** der erste Materialstreifen und der zweite Materialstreifen in einem einzigen, auf sich selbst gefalteten Stück ausgeführt sind und die Schlaufe (4) in dem Bereich der Falte (17) sandwichartig eingefasst ist.

4. Ledergürtel nach Anspruch 2, **dadurch gekennzeichnet, dass** der erste Materialstreifen und der zweite Materialstreifen voneinander getrennt sind und sich an dem ersten freien und nicht gefalteten Ende (8) des Bandes (2) durch einen Materialzusatz verbinden, der die Schlaufe (4) mindestens teilweise bedeckt.

5. Ledergürtel nach einem der Ansprüche 2 bis 4, **dadurch gekennzeichnet, dass** der erste Materialstreifen und der zweite Materialstreifen an den Rändern des Bandes (2) miteinander vernäht sind und der Schlitz (10) mindestens teilweise von einer zusätzlichen Nahtlinie (19) umgeben ist.

6. Ledergürtel nach einem der Ansprüche 1 bis 5, **dadurch gekennzeichnet, dass** sich der erste Abschnitt (11) und der zweite verdünnte Abschnitt (12) auf Höhe eines ersten Verbindungsabschnitts (13) verbinden, der eine variable Breite besitzt, die von dem ersten Abschnitt (11) zu dem zweiten verdünnten Abschnitt (12) abnimmt.

7. Ledergürtel nach Anspruch 6, **dadurch gekennzeichnet, dass** der erste Verbindungsabschnitt (13) eine abgeschrägte Kante oder eine gekrümmte Kante besitzt.

8. Ledergürtel nach einem der Ansprüche 1 bis 7, **dadurch gekennzeichnet, dass** die erste Seite (6) des Bandes (2) ein erstes Muster und/oder einen ersten Farbton besitzt und die zweite Seite (7) des Bandes (2) ein zweites Muster besitzt, das sich von dem ersten Muster und/oder einem zweiten Farbton unterscheidet, der sich von dem ersten Farbton unterscheidet.

9. Ledergürtel nach einem der Ansprüche 1 bis 8, **dadurch gekennzeichnet, dass** das Band (2) eine Vielzahl von durchgehenden Öffnungen (16) aufweist, die an der ersten Seite (6) und an der zweiten Seite (7) auslaufen und in einem von dem zweiten Ende (9) bestimmten Abstand voneinander entfernt sind, wobei jede durchgehende Öffnung (16) so eingerichtet ist, dass sie den Haken (5) aufnimmt, wenn das zweite Ende (9) des Bandes (2) in die Schlaufe (4) eingeführt wird, um den Gürtel (1) zu schließen.

10. Ledergürtel nach einem der Ansprüche 1 bis 9, **dadurch gekennzeichnet, dass** das Band (2) mit mindestens einem dritten verdünnten Abschnitt (14) versehen ist, der eine dritte Breite besitzt, die kleiner als die erste Breite ist und sich von dem zweiten Ende (9) erstreckt oder zwischen zwei Abschnitten des ersten Abschnitts (11) eingelegt ist.

11. Ledergürtel nach einem der Ansprüche 1 bis 10, **dadurch gekennzeichnet, dass** die Schlaufe (3) mit einer geschlossenen Materialstruktur versehen ist, die mindestens eine durchgehende Öffnung (20) definiert, die eine im Wesentlichen rechteckige Form besitzt, die eine erste Tiefenabmessung hat, die größer ist als das Doppelte der bestimmten Dicke des Bandes (2), und eine zweite Breitenabmessung, die größer ist als die zweite Breite des zweiten verdünnten Abschnitts (12) und kleiner als die erste Breite des ersten Abschnitts (11) des Bandes (2).

12. Ledergürtel nach einem der Ansprüche 1 bis 11, **dadurch gekennzeichnet, dass** die Schlaufe (3) ein erstes H-förmiges Element (21) auf der ersten Seite (6) des Bandes (2) aufweist, das gemäß der Länge und/oder Breite des Bandes (2) ausgerichtet ist, ein zweites H-förmiges Element (22) auf der zweiten Seite (7) des Bandes (2), das gemäß der Länge und/oder Breite des Bandes (2) ausgerichtet ist, und eine Vielzahl von Brücken (32, 33, 34, 35), die jeweils das erste H-förmige Element (21) und das zweite H-förmige Element (22) erreichen.

13. Ledergürtel nach einem der Ansprüche 1 bis 12, **dadurch gekennzeichnet, dass** die Schlaufe (4) aus einem Rahmen (36) gebildet ist, der einen ersten Abschnitt (37) in Form eines Hufeisenbogens aufweist und ein erstes Ende (38) und ein zweites Ende (39) gegenüber dem ersten Ende (38) besitzt, und einen zweiten geraden Abschnitt, der das erste Ende (38) und das zweite Ende (39) des ersten Abschnitts (37) in Form eines Hufeisenbogens verbindet und an dem ersten Ende (8) des Bandes (2) mechanisch in Drehung befestigt ist.

14. Ledergürtel nach Anspruch 13, **dadurch gekennzeichnet, dass** der erste bügeleisenförmige Abschnitt (37) und der zweite gerade Abschnitt eine Einführungsöffnung (40) des zweiten Endes (9) des Bandes (2) in den Rahmen (36) der Schlaufe (4) begrenzen.

15. Ledergürtel nach einem der Ansprüche 13 und 14, **dadurch gekennzeichnet, dass** der Haken (5) mechanisch um den zweiten geraden Abschnitt des Rahmens (36), der die Schlaufe (4) bildet, drehbar befestigt ist.

## Claims

1. Reversible leather belt (1) comprising a band (2) having a first face (6) and a second face (7) opposite the first face (6), the band (2) having a determined length and extending between a first end (8) and a second end (9) opposite the first end (8), the band (2) comprising a slot (10) extending from the first end (8) and opening on the first face (6) and on the second face (7), the reversible leather belt (1) further comprising a keeper (3) mounted movable in translation on the band (2), a buckle (4) rotatably mechanically connected at the first end (8) of the band (2), and a pin (5) rotatably mechanically connected at the first end (8) of the band (2) and movable with respect to the buckle (4) and through the slot (10); the reversible leather belt (1) being **characterised in that** the first end (8) of the band (2) is free and non-folded, and the band (2) is provided with at least one first portion (11) having a first width and at least one second thinned portion (12) having a second width less than the first width, extending from the first free and non-folded end (8) and joining the first portion (11), with the keeper (3) which is mounted movable in translation on the second thinned portion (12) so as to be interposed between the buckle (4) and the first portion (11) of the band (2) and which is accessible both from the first face (6) of the band (2) and from the second face (7) of the band.

2. Leather belt according to claim 1, **characterised in that** the band (2) has a determined thickness over its determined length, formed of a first strip of material and a second strip of material arranged against one another and mechanically connected to one another, with the buckle (4) being partially sandwiched between the first strip of material and the second strip of material, at the first free and non-folded end (11).

3. Leather belt according to claim 2, **characterised in that** the first strip of material and the second strip of material are made in a single piece folded on itself and the buckle (4) is sandwiched at the fold (17).

4. Leather belt according to claim 2, **characterised in that** the first strip of material and the second strip of material are distinct from each other and join at the first free and non-folded end (8) of the band (2) by an addition of material at least partially covering the buckle (4).

5. Leather belt according to any one of claims 2 to 4, **characterised in that** the first strip of material and the second strip of material are sewn together on edges of the band (2) and the slot (10) is at least partially surrounded by an additional seam line (19).

6. Leather belt according to any one of claims 1 to 5, **characterised in that** the first portion (11) and the thinned second portion (12) join at a first junction portion (13) having a variable width decreasing from the first portion (11) to the thinned second portion (12).

7. Leather belt according to claim 6, **characterised in that** the first joining portion (13) has a bevelled edge or a curved edge.

8. Leather belt according to any one of claims 1 to 7, **characterised in that** the first face (6) of the band (2) has a first pattern and/or a first colour and the second face (7) of the band (2) has a second pattern different from the first pattern and/or a second colour different from the first colour.

9. Leather belt according to any one of claims 1 to 8, **characterised in that** the band (2) comprises a plurality of through holes (16), which are provided opening onto the first face (6) and onto the second face (7) and at a distance from each other according to a determined separation from the second end (9), each through hole (16) being configured to receive the pin (5) when the second end (9) of the band (2) is introduced into the buckle (4), so that the belt (1) is fastened.

10. Leather belt according to any one of claims 1 to 9, **characterised in that** the band (2) is provided with at least one thinned third portion (14) having a third width less than the first width and extending from the second end (9) or being interposed between two sections of the first portion (11) .

11. Leather belt according to any one of claims 1 to 10, **characterised in that** the keeper (3) is provided with a closed structure of material defining at least one through hole (20) which has a substantially rectangular shape having a first dimension in depth greater than twice the determined thickness of the band (2) and a second dimension in width greater than the second width of the thinned second portion (12) and less than the first width of the first portion (11) of the band (2).

12. Leather belt according to any one of claims 1 to 11, **characterised in that** the keeper (3) includes a first H-shaped member (21) located on the first face (6) of the band (2) and oriented along the length and/or width of the band (2), a second H-shaped member (22) located on the second face (7) of the band (2) and oriented along the length and/or width of the band (2), and a plurality of bridges (32, 33, 34, 35) each joining the first H-shaped member (21) and the second H-shaped member (22).

13. Leather belt according to any one of claims 1 to 12, **characterised in that** the buckle (4) is formed of a frame (36) comprising a first horseshoe-shaped portion (37) and having a first end (38) and a second end (39) opposite the first end (38), and a second straight portion joining the first end (38) and the second end (39) of the first horseshoe-shaped portion (37) and rotatably mechanically connected to the first end (8) of the band (2).

14. Leather belt according to claim 13, **characterised in that** the first horseshoe-shaped portion (37) and the second straight portion delimit an opening (40) for introducing the second end (9) of the band (2) into the frame (36) of the buckle (4).

15. Leather belt according to one of claims 13 and 14, **characterised in that** the pin (5) is mechanically connected for rotation about the second straight portion of the frame (36) forming the buckle (4).
